# EUROPÄISCHE PATENTSCHRIFT

(11) **EP 0 446 557 B1**
(45) Veröffentlichungstag und Bekanntmachung des Hinweises auf die Patenterteilung: **01.06.1994**
(21) Anmeldenummer: 90810569.5
(22) Anmeldetag: 24.07.1990
(51) Int. Cl.: F24F 13/06

(54) **Bodenauslass einer Raumbelüftung**
Floor outlet for a room ventilating system
Echappement dans un plancher pour une installation de ventilation d'une pièce

(30) Priorität: 14.03.1990 CH 843/90
(43) Veröffentlichungstag der Anmeldung: 18.09.1991
(73) Patentinhaber: Hesco Pilgersteg AG, CH-8630 Rüti (CH)
(72) Erfinder: Rüegg, Max, CH-8636 Wald (CH)
(74) Vertreter: Quehl, Horst Max, Dipl.-Ing.

(56) Entgegenhaltungen:
- DE-A- 2 237 489
- DE-A- 2 614 559

## Beschreibung

Die Erfindung betrifft einen Bodenauslass einer Raumbelüftung, mit einer zur versenkten, bodenflächenbündigen Anordnung in einer Bodenöffnung bestimmten, kreisrunden Luftleitplatte, einem unter ihr gehaltenen Schmutzfangkorb und einem diesen mit Abstand umschliessenden Luftverteilkasten, wobei die Luftleitplatte zur Erzeugung einer Drallströmung mehrere zu ihrer Peripherie hin gerichtete Auslassschlitze hat, die in Plattenumfangsrichtung durch ein Paar von schräg nach oben gerichteten Luftleitwänden begrenzt sind. Die Erfindung betrifft weiterhin einen für den Bodenauslass geeigneten Schmutzfangkorb sowie einen seine Montage erleichternden Einbauflansch.

Bodenauslässe dieser Art sind durch praktische Ausführungen und Prospekte verschiedener Firmen bekannt. Sie werden in grösserer Anzahl und in gleichmässiger Anordnung im Fussboden von Räumen vorgesehen und durch unter einer Bodenplatte verlaufende Rohrleitungen von einer zentralen Klimaanlage aus mit Zuluft versorgt. Bodenauslässe dieser Art sind z.B. den DE-A-2 614 559 und DE-A- 2 237 489 entnehmbar. Ihre einheitliche Ausführung und ihre aus ästhetischen Gründen gleichmässige Verteilung verhindern jedoch, dass die Raumbelüftung den jeweiligen von Raumgestaltung und Arbeitsplatzverteilung abhängigen Bedürfnissen angepasst werden kann. Der Erfindung liegt die Aufgabe zugrunde, einen Bodenauslass der genannten Art zu finden, der eine Einstellung der Verteilung der austretenden Luft auf einfache Weise ermöglicht. Die Lösung dieser Aufgabe erfolgt erfindungsgemäss aufgrund der kennzeichnenden Merkmale des Patentanspruchs 1. Die abhängigen Ansprüche 2 bis 11 betreffen vorteilhafte Ausgestaltungen der Erfindung. Diese werden im folgenden anhand von in den Zeichnungen dargestellten Ausführungsbeispielen näher erläutert werden. Es zeigen:
- Fig.1: einen schematischen Querschnitt durch einen Bodenauslass,
- Fig.2: eine schematische Darstellung der Verteilung der austretenden Luft bei nicht zueinander versetzten Auslassschlitzen,
- Fig.3: zwei Formen der Luftverteilung entsprechend zwei verschiedenen Versetzungspositionen der Auslassschlitze,
- Fig.4 bis 8: im Bereich der Auslassschlitze teilweise geschnittene Seitenansichten der aneinanderliegenden Luftleitplatten, in verschiedenen Verdrehpositionen, zur Darstellung der positionsabhängigen Luftaustrittsrichtungen,
- Fig.9: die Oberseite der äusseren Luftleitplatte,
- Fig.10: die Oberseite der inneren Luftleitplatte,
- Fig.11: einen vergrösserten Teilquerschnitt der äuseren Luftleitplatte und
- Fig.12: eine Teilansicht des Umfanges der aneinanderliegenden beiden Luftleitplatten,
- Fig.13: einen ausserhalb der Auslassschlitze geführten Querschnitt durch ein Paar von Luftleitplatten,
- Fig.14: eine unvollständige Aufsicht auf einen Schliessring des Schmutzfangkorbes,
- Fig.15: einen Querschnitt durch den Schliessring entlang der Linie XV-XV der Fig.14,
- Fig.16: einen Querschnitt durch einen mit dem Schliessring nach Fig.15 zu kombinierenden Schmutzfangkorb
- Fig.17: einen Querschnitt durch einen Einbauflansch,
- Fig.18: einen Gegenflansch zum Einbauflansch nach Fig.17, mit durch Strich-Punktlinien angedeuteter umgekehrter Einbauposition,
- Fig.19: eine Aufsicht auf den Gegenflansch nach Fig.18,
- Fig.20: einen unvollständigen Querschnitt durch eine Einbauanordnung mit Einbau- und Gegenflansch,
- Fig.21: eine Darstellung entsprechend Fig.20 mit einer geänderten Anordnung des Gegenflansches und
- Fig.22: eine Aufsicht auf eine weitere Ausführungsform einer Luftleitplatte.

Der Bodenauslass 1 ist in einer kreisrunden Oeffnung 2 montiert, die sich z.B. in der Mitte einer quadratischen Bodenplatte 3 einer Hohlbodenkonstruktion befindet. Zur Abstützung der übereinanderliegenden Luftleitplatten 4,5 hat diese Oeffnung einen Absatz 6, so dass das Plattenpaar 4,5 formschlüssig und bodenflächenbündig in der Oeffnung 2 gehalten ist. Auf diesem Absatz 6 liegt weiterhin der Flanschrand 8 eines von oben einsetzbaren Schmutzfangkorbes 9 auf.

Die Bodenplatten 3 lassen sich nach ihrer vollständigen Ausrüstung durch den Bodenauslass 1, d.h. nachdem an ihrer Unterseite noch ein Luftverteilkasten 10 befestigt worden ist, auf einer nichtdargestellten Stützkonstruktion montieren, wobei ein seitlicher Anschlussstutzen 11 des Luftverteilkastens 10 mit einem Luftzufuhrschlauch verbunden wird.

Zur Erzeugung einer Drallströmung hat die äussere Luftleitplatte 4 zur ihrer Peripherie hin verlaufende Auslassschlitze 13, deren Querschnitt einen schräg nach oben gerichteten Luftleitkanal 14 bildet. Aus Fertigungsgründen sind die Auslassschlitze ungekrümmt, und sie haben zueinander parallele Luftleitwände 15,16.

In der in Fig.1 und Fig.4 gezeigten Position der Luftleitplatten 4,5 relativ zueinander sind die Auslassschlitze 13,17 unversetzt, so dass die aus dem Drallauslass 1 ausströmende Luft am steilsten nach oben in Richtung des Pfeiles 18 abströmt und sich eine Gesamtluftverteilung entsprechend Fig.2 ergibt. Bereits eine geringfügige Versetzung der Auslassschlitze 13,17 durch eine entsprechend verdrehte neue Position der Luftleitplatten 4,5 zueinander bewirkt eine wesentliche flachere Abströmrichtung, wie die Pfeile 19,20 der Fig.5 und 6 zeigen. Die dabei sich ergebenden flacheren Gesamtluftverteilungen sind in der Fig. 3 im Vergleich zu derjenigen nach Fig. 2 veranschaulicht. Auch eine Versetzung der Auslassschlitze 17,17′ in entgegengesetzte Verdrehposition, indem die innere Luftleitplatte 5 gegenüber der äusseren nach links anstatt nach rechts verdreht angeordnet wird, bewirkt eine flachere Luftverteilung, wie insbesondere der Pfeil 21 für die Versetzungsposition nach Fig.8 anzeigt.

Eine genau vorgegebene Drehversetzung beider Luftleitplatten 4, 5 relativ zueinander, zur Erzielung einer vorbestimmten Luftverteilung, z.B. nach einer der Darstellungen der Fig.2 und 3, lässt sich durch Herstellung eines Eingriffs eines Positionierungszapfens 22 in ein Zapfeneingriffsloch 23 herstellen, indem mehrere solcher Löcher 23 an diesen vorgegebenen Drehversetzungen entsprechenden Umfangspositionen vorgesehen sind.

Die gewünschte Einstellung lässt sich mittels Strichmarkierungen 26,27 am Umfang beider Luftleitplatten 4,5 leicht erzielen, indem diese vor ihrem gemeinsamen Einsetzen in die Bodenöffnung 2 so aufeinander gesteckt werden, dass der Referenzstrich 26 der einen Luftleitplatte 4 an die Stelle einer der Markierungsstriche 27 der anderen Luftleitplatte 5 gelangt. Das zentrische Aufeinanderstecken der Luftleitplatten 4,5 wird durch einen Zentrierzapfen 29 erleichtert, der in einem Zapfeneingriffsloch 30 der anderen Luftleitplatte aufgenommen wird. Eine lösbare und feststellbare, verdrehbare Verbindung zwischen den Luftleitplatten 4′,5′ kann auch durch eine zentrale Schraube 31 erreicht werden, die für eine Aenderung der Einstellung der Drehposition der Luftleitplatten 4′,5′ um die Eingriffslänge des Positionierungszapfens 22 in dem Eingriffsloch 23 zurückgeschraubt wird.

Die Darstellungen der Fig. 9 und 10 zeigen eine ästhetisch bevorzugte Anordnung von Auslassschlitzen 13,13′; 17,17′. Diese verlaufen tangential zu nichtdargestellten, zur Luftleitplatte zentrischen Kreisen, wobei jeweils nach gleichmässigem Muster beim Ausführungsbeipiel nach Fig.9,10 ein längerer und ein kürzerer Auslassschlitz 13,13′ bzw. 17,17′ zueinander parallel verlaufen, während für im Durchmesser grössere Luftleitplatten 4′ gemäss dem Ausführungsbeispiel der Fig.22 nach gleichem Muster jeweils drei verschieden lange Auslassschlitze 13,13′,13˝ parallel nebeneinander angeordnet sind.

Fig.14 und 15 zeigen einen Schliessring 32 mit einer zylindrischen Umfangsfläche 33, der in den Schmutzfangkorb 9′ so weit eingeschoben wird, dass er dessen Luftdurchlassöffnungen 34 um das gewünschte Mass überdeckt. Bei vollständigem Einschieben bis zur Auflage auf dem schmalen Absatz 35 verschliesst der Schliessring 32 die Luftdurchlassöffnungen 34 und damit den Bodenauslass vollständig.

Die Halterung des Schliessringes 32 in einer beliebigen axialen Verstellposition erfolgt durch seine radial federnde Anlage. Eine vorteilhaft bemessene radiale Federkraft erhält der Schliessring 32 durch mindestens eine dünnerwandige Wandausbuchtung 36, die beispielsweise kreisbogenförmig gestaltet ist. Die als Handgriff dienende Diagonalrippe 37 ist vorzugsweise an diese Ausbuchtungen 36 angeformt. In ihrer Mitte hat die Diagonalrippe 37 einen Ring 38, der ein Innengewinde für den Eingriff der Verstellspindel eines nichtdargestellten Verstellantriebes aufweisen kann.

Um zu verhindern, dass die durch die Ausbuchtung 36 am Umfang des Schliessringes 32 gebildete Lücke 51 durch seine Verdrehung eine Position an einer Luftdurchlassöffnung 34 erhält, so dass dort kein Verschluss möglich ist, befindet sich an der Innenwand des Schmutzfangkorbes 9′ eine achsparallele Rippe 50, die in diese Lücke 51 eingreift und somit als Verdrehsicherung wirkt.

Wie eingangs dargelegt, erfordert der Einbau des Bodenauslasses 1 in der Oeffnung 2 der Bodenplatte 3 zur Abstützung der Luftleitplatten 4,5 einen Absatz 6. Da dieser, abhängig vom Material der Bodenplatte 3, oft nicht einwandfrei herstellbar ist, wird weiterhin ein Einbauflansch 40 vorgeschlagen, an dem ein solcher Absatz 6′ angeformt ist. Der Einbauflansch 40 hat eine zylindrische Umfangswand 41, von der sich ein Aussenflansch 42 wegerstreckt, der zur Auflage auf der Bodenplatte 3 bestimmt ist. Der Absatz 6′ hat von diesem Aussenflansch 42 einen Abstand der so bemessen ist, dass über ihm der Flanschrand 8,8′ des Schmutzfangkorbes 9,9′ und über diesem die beiden Luftleitplatten 4,5; 4′,5′ so angeordnet werden können, dass die Aussenfläche der äusseren Luftleitplatte 4,4′ in der gleichen Ebene liegt wie die Aussenfläche des Aussenflansches 42.

Um den Einbauflansch 40 an der Bodenplatte 3 klemmend zu befestigen, ist mit ihm ein Gegenflansch 44 über mindestens drei Schrauben 45 verbunden, der an der Innenseite der Bodenplatte 3 fest anliegt. Diese Schrauben 45 stehen vor dem Zusammenbau vom inneren Ende des Einbauflansches 40 ab, so dass vom Innenrand des Gegenflansches 44 ausgehende hakenförmige Ausschnitte 47 mit ihnen bajonettverschlussartig in Eingriff gebracht werden können. Durch Verdrehen des Gegenflansches 44 nach Eingriff mit den Schrauben 45 zentriert sich der Gegenflansch 44 an den Schrauben 45 und legt sich fest an deren Umfang an. Dies ergibt sich durch jeweils eine Steuerbahn 48, die die Ausschnitte 47 nach aussen hin begrenzt, indem diese von einer Umfangslinie aus weg schräg nach innen gerichtet ist.

Um den Einbauflansch 40 sehr verschieden dicken Bodenplatten 3 auf einfache Weise anpassen zu können, ohne dass hierfür Schrauben 45 anderer Länge ausgewählt werden müssen, hat der Gegenflansch 44 einen axial gerichteten Distanzrand 49, der für die Montage an dünneren Bodenplatten 3 Distanz schaffend zu dieser hingerichtet wird, wie die Fig.20 zeigt und der für dickere Bodenplatten 3,3′ funktionslos von ihr weggerichtet angeordnet wird, wie die Fig. 21 zeigt.

## Patentansprüche

1. Bodenauslass einer Raumbelüftung, mit einer zur versenkten, bodenflächenbündigen Anordnung in einer Bodenöffnung (2) bestimmten, kreisrunden Luftleitplatte (4), einem unter ihr gehaltenen Schmutzfangkorb (9,9′) und einem diesen mit Abstand umschliessenden Luftverteilkasten (10), wobei die Luftleitplatte (4,4′) zur Erzeugung einer Drallströmung mehrere zu ihrer Peripherie hin gerichtete Auslassschlitze (13,13′) hat, die in Plattenumfangsrichtung durch ein Paar von schräg nach oben gerichteten Luftleitwänden (15,16) begrenzt sind, gekennzeichnet durch eine an der Unterseite der bodenflächenbündigen, äusseren Luftleitplatte (4) verstellbar anliegende, innere Luftleitplatte (5), deren Auslassschlitze (17,17′) deckungsgleich und entgegengesetzt geneigt zu denjenigen der äusseren Luftleitplatte (4) verlaufen.

2. Bodenauslass nach Anspruch 1, dadurch gekennzeichnet, dass die Auslassschlitze (13,13′,13˝;17,17′) tangential zu mindestens einem zentrischen Kreis der Luftleitplatte (4,5) gerichtet sind.

3. Bodenauslass nach Anspruch 2, dadurch gekennzeichnet, dass jeweils längere und kürzere Auslassschlitze (13,13′,13˝; 17,17′) zueinander parallel verlaufen.

4. Bodenauslass nach einem der Ansprüche 1 bis 3, dadurch gekennzeichnet, dass die Luftleitplatten (4,5) durch einen an einer von ihnen zentrisch angeformten, in eine Bohrung (30) der anderen eingreifenden Zapfen (29) zueinander zentrisch gehalten sind.

5. Bodenauslass nach einem der Ansprüche 1 bis 4, dadurch gekennzeichnet, dass an einer der Luftleitplatten (4) im Abstand von ihrem Zentrum ein Positionierungszapfen (22) und an der anderen Luftleitplatte (5) mehrere, mit unterschiedlichem Abstand voneinander angeordnete Zapfeneingriffslöcher (23) vorgesehen sind, so dass entsprechend der Auswahl des Zapfeneingriffes in einem der Zapfeneingriffslöcher (23) die Auslassschlitze (13,17; 13′,17′;13˝) beider Luftleitplatten eine vorgegebene, die Luftaustrittsrichtung bestimmende, zueinander versetzte Position einnehmen.

6. Bodenauslass nach einem der Ansprüche 1 bis 5, dadurch gekennzeichnet, dass an der Umfangsfläche einer der Luftleitplatten (4) mindestens eine Positionierungsmarke (26) vorgesehen ist, die sich einer von mehreren an der anderen Luftleitplatte (5) vorgesehenen Positionierungsmarken (27) gegenüber befindet, wobei die Positionierungsmarken (27) dieser anderen Luftleitplatte (5) vorgegebenen, zueinander versetzten Positionen der Auslassschlitze (13,13′,13˝,17,17′) entsprechen.

7. Bodenauslass nach einem der Ansprüche 1 bis 6, dadurch gekennzeichnet, dass der Schmutzfangkorb (9′) eine zylindrische Umfangswand hat, in der sich, entlang des Umfangs verteilt, mehrere Luftdurchlassöffnungen (34) befinden, wobei für die Steuerung des Luftdurchlasses an der zylindrischen Umfangswand ein Schliessring (32) mit einer zylindrischen Umfangsfläche (33) anliegt, so dass er in axialer Richtung in verschiedene, die Luftdurchlassöffnungen (34) mindestens teilweise überdeckende Positionen schiebbar ist.

8. Bodenauslass nach Anspruch 7, dadurch gekennzeichnet, dass der Schliessring (32) an der Umfangswand des Schmutzfangkorbes (9′) innen anliegt und mindestens eine dünnerwandige, einwärtsgerichtete, elastisch verformbare Wandausbuchtung (36) aufweist, so dass er mit der Federkraft dieser Wandausbuchtung (36) am Schmutzfangkorb (9′) anliegt.

9. Bodenauslass nach einem der Ansprüche 1 bis 6 mit einem Einbauflansch für die Montage des Bodenauslasses an der Oeffnung einer Bodenplatte, gekennzeichnet durch einen für die Anlage an der Aussenfläche der Bodenplatte (3) bestimmten, sich von einer zylindrischen Umfangswand (41) wegerstreckenden Aussenflansch (42) und einen nach innen gerichteten Absatz (6′) für die Abstützung des Flanschrandes (8,8′) des Schmutzfangkorbes (9,9′) und/oder des Plattenpaares (4,5;4′), so dass die Aussenfläche der äusseren Luftleitplatte (4,4′) in derselben Ebene verläuft wie die Aussenfläche des Aussenflansches (42) des Einbauflansches (40).

10. Bodenauslass nach Anspruch 9, dadurch gekennzeichnet, dass an seinem unteren Rand ein die Bodenplatte (3) hintergreifender Gegenflansch (44) mittels Schrauben (45) befestigt ist, wobei der Gegenflansch (44) einen je nach Einbauanordnung zu der Bodenplatte (3) hin oder von ihr weggerichteten Distanzrand (49) hat, so dass er an dünneren und dickeren Bodenplatten (3) festspannbar ist.

11. Bodenauslass nach Anspruch 10, dadurch gekennzeichnet, dass der Gegenflansch (44) für eine bajonettverschlussartige Verbindung mit dem Einbauflansch (40) mindestens drei von seinem Innenrand ausgehende, sich in Umfangsrichtung erstreckende Ausschnitte (47) für die Aufnahme von je einer der Schrauben (45) aufweist, wobei die Ausschnitte nach aussen hin durch eine zur Anlage am Umfang der jeweiligen Schraube (45) bestimmte Steuerbahn (48) begrenzt sind, die von einer Umfangslinie weg schräg nach innen gerichtet ist.

## Claims

1. Floor outlet for a room ventilation system, with a circular air conducting plate (4) for sunk, floor surface-flush arrangement in a floor opening (2), a dirt trapping basket (9,9′) held below it and an air distributing box (10) spacedly surrounding the same, whilst for producing a twisting flow the air conducting plate (4,4′) has several outlet slots (13,13′) directed towards its periphery and which in the plate circumferential direction are bounded by a pair of upwardly inclined air conducting walls (15,16), characterized by an inner air conducting plate adjustably engaging on the underside of the floor surface-flush, outer air conducting plate (4) and whose outlet slots (17,17′) are congruent and oppositely inclined compared with those of the outer air conducting plate (4).

2. Floor outlet according to claim 1, characterized in that the outlet slots (13,13′,13˝,17,17′) are directed tangentially to at least one central circle of the air conducting plate (4,5).

3. Floor outlet according to claim 2, characterized in that in each case longer and shorter outlet slots (13,13′,13˝;17,17′) run parallel to one another.

4. Floor outlet according to one of the claims 1 to 3, characterized in that the air conducting plates (4,5) are held centrally to one another by a pin (29) shaped centrally onto one of them and engaging in a bore (30) in the other.

5. Floor outlet according to one of the claims 1 to 4, characterized in that on one of the air conducting plates (4) and spaced from its centre is provided a positioning pin (22), whilst on the other air conducting plate (5) there are several, differently reciprocately spaced pin engagement holes (23), so that in accordance with the selection of the pin engagement in one of the pin engagement holes (23), the outlet slots (13,17;13′,17′;13˝) of the two air conducting plates assume a predetermined, reciprocately displaced position determining the air exit direction.

6. Floor outlet according to one of the claims 1 to 5, characterized in that on the circumferential surface of one of the air conducting plates (4) there is at least one positioning mark (26), which faces one of several positioning marks (27) provided on the other air conducting plate (5), the positioning mark (27) of said other air conducting plate (5) corresponding to predetermined, reciprocately displaced positions of the outlet slots (13,13′,13˝,17,17′).

7. Floor outlet according to one of the claims 1 to 6, characterized in that the dirt trapping basket (9′) has a cylindrical circumferential wall, in which several air passage openings (34) are distributed along the circumference and for controlling the air passage on the cylindrical circumferential wall engages a closing ring (32) with a cylindrical circumferential surface (33), so that in the axial direction it can be moved into different positions at least partly covering the air passage openings (34).

8. Floor outlet according to claim 7, characterized in that the closing ring (32) internally engages on the circumferential wall of the dirt trapping basket (9′) and has at least one thinner, inwardly directed, elastically deformable wall convexity (36), so that it engages with spring tension of said wall convexity (36) on the dirt trapping basket (9′).

9. Floor outlet according to one of the claims 1 to 6 with a mounting flange for the fitting of the floor outlet on the opening of a floor slab, characterized by an outer flange (42) extending from a cylindrical circumferential wall (41) and intended to engage on the outer face of the floor slab (3) and an inwardly directed shoulder (6′) for supporting the flange edge (8,8′) of the dirt trapping basket (9,9′) and/or the plate pair (4,5;4′), so that the outer face of the outer air conducting plate (4,4′) runs in the same plane as the outer face of the outer flange (42) of the mounting flange (40).

10. Floor outlet according to claim 9, characterized in that on its lower edge is fixed by means of screws (45) a counterflange (44) engaging behind the base plate (3), the counterflange (44) having a spacing edge (49) directed towards or away from the floor slab (3) as a function of the fitting arrangement, so that it can be fixed to thinner and thicker floor slabs (3).

11. Floor outlet according to claim 10, characterized in that the counterflange (44) has for a bayonet catch-like connection to the mounting flange (40) at least three circumferentially extending cutouts (47) emanating from its inner edge for the reception of in each case one of the screws (45), the cutouts being outwardly bounded by a control path (48) intended for engagement on the circumference of the particular screw (45) and which is directed in inwardly sloping manner away from a circumferential line.

## Revendications

1. Echappement dans un plancher pour une installation de ventilation d'une pièce avec une plaque circulaire de guidage d'air (4) destiné à une disposition noyée à fleur du plancher dans une ouverture (4) du plancher, avec un panier d'arrêt de souillures (9, 9′) maintenu sous la plaque de guidage d'air et avec une boîte de distribution d'air (10) ceinturant à distance ce panier, la plaque de guidage d'air (4, 4′) présentant plusieurs fentes d'échappement d'air (13, 13′) orientées vers sa périphérie pour la production d'une circulation tourbillonnaire, fentes de guidage qui dans la direction périphérique de la plaque sont délimitées par une paire de parois de guidage (15, 16) d'air orientées en oblique vers le haut, caractérisé par la présence d'une plaque de guidage d'air (5) intérieure appliquée de manière réglable à la face inférieure de la plaque de guidage d'air extérieure (4) située à fleur du plancher, plaque de guidage d'air intérieure (5) dont les fentes d'échappement (17, 17′) sont disposées à chevauchement et suivant une inclinaison opposée aux fentes d'échappement de la plaque de guidage extérieure (4).

2. Echappement dans un plancher suivant la revendication 1, caractérisé par le fait que les fentes d'échappement (13, 133′, 13˝; 17, 17′) sont orientées tangentiellement à au moins un cercle concentrique de la plaque de guidage d'air (4, 5).

3. Echappement dans un plancher suivant la revendication 2, caractérisé par le fait qu'alternativement des fentes d'échappement plus longues et plus courtes (13, 13′, 13˝; 17, 17′) sont disposées parallèlement les unes aux autres.

4. Echappement dans un plancher suivant l'une quelconque des revendications de 1 à 3, caractérisé par le fait que les plaques de guidage d'air (4, 5) sont maintenues concentriquement l'une à l'autre au moyen d'un tourillon (29) formé centralement sur l'une d'elles et s'engageant dans une forure (30) de l'autre plaque de guidage d'air.

5. Echappement dans un plancher suivant l'une quelconque des revendications de 1 à 4, caractérisé par le fait que sur l'une des plaques de guidage d'air (4) est prévu à distance de son centre un tourillon de positionnement (22) et par le fait que sur l'autre plaque de guidage d'air (5) sont prévus plusieurs trous d'engagement (23) pour tourillon disposés à distance variable les uns des autres, de telle sorte que selon l'emplacement choisi de l'engagement du tourillon dans des trous (23), les fentes d'échappement (13, 17; 13′, 17′; 13˝) des deux plaques de guidage d'air occupent une position mutuelle décalée de consigne, définissant la direction d'échappement d'air.

6. Echappement dans un plancher suivant l'une quelconque des revendications de 1 à 5, caractérisé par le fait que sur la surface périphérique d'une des plaques de guidage d'air (4) est prévu au moins un repère de positionnement (26), qui est située en face d'un parmi plusieurs repères de positionnement (27) prévus sur l'autre plaque de guidage d'air (5), les repères de positionnement (27) de cette autre plaque de guidage d'air (5) correspondant à des positions de consigne mutuellement décalées des fentes d'échappement (13, 13′, 13˝, 17, 17′).

7. Echappement dans un plancher suivant l'une quelconque des revendications de 1 à 6, caractérisé par le fait que le panier d'arrêt de souillures (9′) présente une paroi périphérique cylindrique, dans laquelle sont distribuées le long de la périphérie plusieurs ouvertures de passage d'air (34), une bague d'obturation (32) à surface périphérique cylindrique (33) s'appliquant contre la paroi périphérique cylindrique pour la commande du débit d'air, bague d'obturation (32) pouvant être déplacé en direction axiale pour occuper différentes positions obturant au moins partiellement les ouvertures de passage d'air (34).

8. Echappement dans le plancher suivant la revendication 7, caractérisé par le fait que la bague d'obturation (32) s'applique intérieurement contre la paroi périphérique du panier d'arrêt de souillures (9′) et présente au moins un évasement à paroi plus mince (36) orienté vers l'intérieur et déformable élastiquement, de telle sorte que sous l'action élastique de cet évasement (36), la bague d'obturation (32) s'applique contre le panier d'arrêt de souillures (9′).

9. Echappement dans un plancher suivant l'une quelconque des revendications de 1 à 6 avec une bride de montage pour le montage de l'échappement dans l'ouverture d'une plaque de base, caractérisé par la présence d'une bride extérieure (42) destinée à l'application contre la surface extérieure de la plaque.de base (3) et issue d'une paroi cylindrique extérieure (41) et par la présence d'un épaulement (6′) orienté vers l'intérieur pour l'étayage du bord de la bride (8, 8′) du panier d'arrêt de souillures (9, 9′) et/ou de la paire de plaques (4, 5; 4′), de telle sorte que la surface extérieure de la plaque de guidage extérieure (4, 4′) est disposée dans le même plan que la surface extérieure de la bride extérieure (42) de la bride de montage (40).

10. Echappement dans le plancher suivant la revendication 9, caractérisé par le fait qu'à son bord inférieur est fixée au moyen de vis (45) une contre-bride (44) s'engageant derrière la plaque de base ((3), la contre-bride présentant, selon la disposition de montage, un bord d'écartement (49) dirigé vers la plaque de base (3) ou dirigé dans le sens opposé, de telle sorte que la contre-bride peut être serrée sur des plaques de base (3) plus ou moins épaisses.

11. Echappement dans le plancher suivant la revendication 10 , caractérisé par le fait qu'aux fins d'une liaison à baïonnette avec la bride de montage (40), la contre-bride (44) présente au moins trois entailles (47) issues de son bord intérieur et s'étendant en direction périphérique pour la réception chacune d'une des vis (45), les entailles étant délimitées vers l'extérieur par une courbe de guidage (48) destinée à l'application contre la périphérie de la vis (45) correspondante, courbe de guidage (48) qui est issue d'une ligne périphérique et qui est orientée en oblique vers l'intérieur.
